# EUROPÄISCHE PATENTSCHRIFT

(11) **EP 1 918 480 B1**
(45) Veröffentlichungstag und Bekanntmachung des Hinweises auf die Patenterteilung: **12.11.2014**
(21) Anmeldenummer: 07116754.8
(22) Anmeldetag: 19.09.2007
(51) Int. Cl.: E04F 11/18

(54) **Handlauf mit darin befindlichen elektrischen Lichtquellen**
Handrail with electric illumination sources provided in the handrail
Main courante avec des sources illumineuses situées dans la main courante

(30) Priorität: 03.11.2006 DE 202006016860 U
(43) Veröffentlichungstag der Anmeldung: 07.05.2008
(73) Patentinhaber: Zumtobel Lighting GmbH, 6850 Dornbirn (AT)
(72) Erfinder: Ehnes, Burkhard, 78050, VS-Villingen (DE); Lonsdale, Julian, 6900, Bregenz (AT)
(74) Vertreter: Thun, Clemens

(56) Entgegenhaltungen:
- CH-A- 341 853
- DE-U- 7 214 124
- JP-A- 2005 213 862
- US-A- 6 145 996

## Beschreibung

Die Erfindung betrifft einen Handlauf mit darin befindlichen elektrischen Lichtquellen.

Zu Treppen in Häusern werden aus Sicherheitsgründen regelmäßig Handläufe vorgesehen, die entweder mit Pfosten an den Treppen oder an der Wand befestigt werden. Um die Sicherheit insbesondere bei Dunkelheit zu erhöhen, ist es auch schon bekannt, in den Handläufen Ausnehmungen vorzusehen, die zur Aufnahme von elektrischen Leuchten dienen.

Aus der CH 341853 ist ein Handlauf mit zwei Profilschienen bekannt, die einen Hohlraum begrenzen, in dem Leuchtröhren angeordnet sind.

Aus der US 6,145,996 ist ein Handlauf bekannt, der eine LED-Lichtquelle aufweist, die zwischen zwei Profilelementen gehaltert ist.

Aus der JP 2005-213862 A ist ein Handlauf bekannt, der zwei, gelenkig miteinander verbundene Profilelemente umfasst. In einem, von den Profilelementen umschlossenen Raum ist eine Lampe angeordnet.

Es wird nunmehr ein verbesserter Handlauf der vorstehend beschriebenen Art vorgeschlagen, wobei die Verbesserung darin besteht, dass der Handlauf von einem Hohlprofil gebildet ist, das aus mindestens zwei verbindbaren Teilprofilen besteht.

Das Hohlprofil ist durch Trennung der beiden Teilprofile innen zugänglich und eignet sich insbesondere zur Führung der Stromversorgungsleitungen für die elektrischen Lichtquellen.

Eine Verbindung zwischen den Teilprofilen ist als Scharnier ausgebildet, so dass beim Öffnen der anderen Verbindung der Hohlraum in dem Hohlprofil zwar zugänglich ist, die beiden Teilprofile aber nicht auseinanderfallen.

Die andere Verbindung ist als Schnappverbindung ausgebildet, so dass auf diese Weise ein einfaches Öffnen und Schließen des Hohlprofils gewährleistet ist.

Eine andere weiterbildende Maßnahme kann darin bestehen, dass zumindest eine der Verbindungen zwischen den Teilprofilen nur mit Hilfe eines Spezialwerkzeugs lösbar ist. Für den Fall, dass - wie vorstehend beschrieben - die eine Verbindung zwischen den Teilprofilen als Scharnier und die andere als Schnappverbindung ausgebildet ist, empfiehlt es sich, die Schnappverbindung so auszubilden, dass sie nur mit Hilfe des Spezialwerkzeugs lösbar ist.

Eine andere Weiterbildung kann darin bestehen, dass an der Außenseite mindestens des einen Teilprofils eine Außenlängsnut vorgesehen ist, in die in Abständen voneinander die elektrischen Lichtquellen eingesetzt sind. Durch das Vorsehen einer Außenlängsnut ist es nicht mehr erforderlich, eine Vielzahl von einzelnen Ausnehmungen zur Aufnahme der Lichtquellen in dem Handlauf einzuarbeiten. Die Außenlängsnut hat ferner den Vorteil, dass der Ort zur Anbringung von Lichtquellen sowie der Zahl und Abstand frei wählbar sind. Es versteht sich daher, dass das Herstellungsverfahren für den Handlauf und die Montage der Lichtquellen damit erheblich vereinfacht werden. Wegen ihrer hohen Lichtausbeute ihrer geringen Abmessungen sowie ihrer langen Lebensdauer, eignen sich insbesondere LEDs zum Einbau in den erfindungsgemäßen Handlauf.

Die LEDs können auf Basisplatinen angeordnet werden, die ihrerseits in Hinterschneidungen der Außenlängsnut verankerbar sind.

Zweckmäßigerweise können die Lichtquellen von einer aus durchsichtigem oder durchscheinendem Material bestehenden, in Längsrichtung verlaufenden profilierten Schutzleiste überdeckt sein. Die Schutzleiste sollte dabei die Außenlängsnut insgesamt überdecken, mit dem Ergebnis, dass dadurch das Eindringen von Schmutz in die Außenlängsnut weitgehend ausgeschlossen wird.

Eine andere vorteilhafte Maßnahme ist die, dass die Schutzleiste - im Profilquerschnitt gesehen - nach außen gewölbt ist. Sie hat dadurch eine Linsenwirkung, mit dem Ergebnis, dass das von den Lichtquellen abgestrahlte Licht auf einen Bestimmungsort fokussiert wird. Der Bestimmungsort wird in der Regel die Treppe sein, neben der der Handlauf angebracht ist.

Alternativ dazu ist es auch möglich, dass jede elektrische Lichtquelle von jeweils einem separaten zugeordneten Schutzelement aus durchsichtigem oder durchscheinendem Material überdeckt ist. Auch hier ist es zweckmäßig, das Schutzelement zur Erzielung einer Fokussierungswirkung nach außen gewölbt zu gestalten.

Eine andere zweckmäßige Maßnahme kann darin bestehen, dass an der Innenseite mindestens des einen Teilprofils eine Innenlängsnut vorgesehen wird. Diese sollte sich zweckmäßigerweise an dem gleichen Teilprofil befinden, an dem auch die Außenlängsnut vorgesehen ist. An der Innenlängsnut können Betriebsgeräte für die elektrischen Lichtquellen verankert werden. Es ist möglich, ein einziges Betriebsgerät für alle Lichtquellen vorzusehen oder aber auch für jede Lichtquelle ein separates Betriebsgerät. Die Innenlängsnut kann eine profilierte seitliche Zahnung aufweisen, so dass eine einfache Befestigung der Betriebsgeräte durch entsprechendes Anschrauben ermöglicht wird.

Zur Zuführung der elektrischen Stromversorgungsleitungen in das Hohlprofil kann letzteres über Rohrhülsen an der Wand befestigt werden, wobei dann an der Verbindungsstelle zwischen den Rohrhülsen und dem Hohlprofil in diesem jeweils ein Durchführungsloch vorgesehen sein sollte.

Das Hohlprofil kann - im Querschnitt gesehen - eine kreisrunde aber auch eine ovale oder amöbenartige Form haben. Für die Form sind im wesentlichen ästhetische Gesichtspunkte entscheidend.

Als Material für die Teilprofile kommen vorzugsweise Kunststoff oder Metall in Frage. Im Falle von Metall bietet sich aus Kosten- und Verarbeitungsgründen vor allem Aluminium an.

Eine Variante des vorstehend beschriebenen Handlaufs kann darin bestehen, dass - bei Verwendung von Kunststoff als Material - der Kunststoff lichtdurchlässig ist und dass die Lichtquellen so angeordnet sind, dass sie ihr Licht in den Innenraum des Hohlprofils abstrahlen. In diesem Fall würde das Hohlprofil bei Dunkelheit als Leuchtband erscheinen.

Ein Ausführungsbeispiel der Erfindung wird nachfolgend anhand der Zeichnungen beschrieben. Es zeigen:
- Fig. 1: einen Schnitt durch einen an einer Wand angebrachten Wandlauf mit verbundenen Teilprofilen;
- Fig. 2: den Handlauf, wie in Fig. 1, jedoch mit geöffneten Teilprofilen;
- Fig. 3: einen Schnitt III-III durch Fig. 1;
- Fig. 4: eine perspektivische Schnittdarstellung durch den Handlauf mit Öffnungswerkzeug entsprechend Fig. 1.

Der Handlauf besteht aus einem Hohlprofil 1, das aus zwei Teilprofilen 2, 3 zusammengesetzt ist. Das Hohlprofil 1 hat insgesamt Amöbenform; es sind jedoch auch eine Vielzahl anderer Formen denkbar, bspw. eine ovale oder eine kreisrunde Form.

Das Hohlprofil 1 ist an einer Wand 4 befestigt, und zwar über Rohrhülsen 5, welche an der Wand mittels Flanschen 6 befestigt sind. Die Rohrhülsen 5 weisen an ihren freien Enden Gewindeabschnitte auf, die durch Durchfuhrungslöcher 9 in dem Teilprofil 2 hindurchgesteckt sind. Durch auf die Gewindeabschnitte der Rohrhülsen 5 aufgeschraubte Muttern 8 im Innenraum des Hohlprofils 1 ist es möglich, dass Hohlprofil 1 an den Rohrhülsen 5 zu befestigen. Der Innenraum des Hohlprofils 1 steht über die Rohrhülsen 5 mit dem Innenraum von in der Wand 4 versenkten Montagedosen 7 in Verbindung. Auf diese Weise können elektrische Zuführungsleitungen von der Montagedose 7 durch die Rohrhülsen 5 in den Innenraum des Hohlprofils 1 eingeleitet werden.

In Fig. 1 sind die Teilprofile 1 und 2 an einer Seite durch ein profiliertes Scharnier 10 miteinander verbunden. An der anderen Seite ist die Verbindung durch einen Rastmechanismus realisiert, der aus einer an dem Teilprofil 3 befindlichen Feder 11 und einer an dem Teilprofil 2 befindlichen Rastnase 12 besteht.

Während in Fig. 1 die beiden Teilprofile 2, 3 noch miteinander verbunden sind, zeigt die Fig. 2 die Teilprofile 2, 3 im geöffneten Zustand. Dabei ist nur die Rastverbindung 11, 12 geöffnet, während das Scharnier 10 gewährleistet, dass das untere Teilprofil 3 an dem oberen Teilprofil 2 hängt. In diesem Zustand ist der Innenraum des Hohlprofils 1 von außen zugänglich.

Das Teilprofil 2 weist eine Außenlängsnut 15 auf, die zur Aufnahme von Basisplatinen 13 dient, welche LEDs tragen und in regelmäßigen Abständen über die Längsrichtung des Hohlprofiles 1 verteilt angeordnet sind. Die Außenlängsnut 15 ist von einer transparenten Schutzleiste 16 abgedeckt, welche nach außen gewölbt ist und daher Linsenwirkung für das von den LEDs 14 abgestrahlte Licht hat. Dieses Licht wird dementsprechend auf den zu begehenden Treppenbereich fokussiert.

Das Teilprofil 3 hat ferner eine Innenlängsnut 18, die an den Seiten mit einer profilierten Zahnung versehen ist, welche das Befestigen von Betriebsgeräten 17 für die Basisplatinen 13 durch Anschrauben ermöglicht. Zweckmäßigerweise wird für jede Basisplatine 13 ein separates Betriebsgerät 17 vorgesehen.

Wie man der Fig. 4 entnehmen kann, kann die Rastverbindung 11, 12 zum Verschwenken des Teilprofils 3 um das Scharnier 10 nur durch Verwendung eines Spezialwerkzeugs 19 geöffnet werden. Dieses weist eine Klaue 20 auf, welche in den Spalt zwischen der Schutzleiste 16 und dem Teilprofil 3 eintaucht.

## Patentansprüche

1. Handlauf mit darin befindlichen elektrischen Lichtquellen,
der von einem Hohlprofil (1) gebildet ist, das aus mindestens zwei verbindbaren Teilprofilen (2, 3) besteht,
wobei eine Verbindung zwischen den Teilprofilen (2, 3) als Scharnier (10) ausgebildet ist,
**dadurch gekennzeichnet,**
**dass** die andere Verbindung zwischen den Teilprofilen (2, 3) als Schnappverbindung (11, 12) ausgebildet istwobei die Schnappverbindung (11, 12) aus einer an einem der Teilprofile (3) befindlichen Feder (11) und einer an dem anderen Teilprofil (2) befindlichen Rastnase (12) besteht.

2. Handlauf nach Anspruch 1,
**dadurch gekennzeichnet,**
**dass** zumindest eine der Verbindungen zwischen den Teilprofilen (2, 3), vorzugsweise die Schnappverbindung, nur mit Hilfe eines Spezialwerkzeugs (19) lösbar ist.

3. Handlauf nach einem der vorherigen Ansprüche,
**dadurch gekennzeichnet,**
**dass** an der Außenseite mindestens des einen Teilprofils (3) eine Außenlängsnut (15) vorgesehen ist, in die in Abständen voneinander die elektrischen Lichtquellen (14) eingesetzt sind.

4. Handlauf nach einem der vorherigen Ansprüche,
**dadurch gekennzeichnet,**
**dass** die elektrischen Lichtquellen (14) von LEDs gebildet sind.

5. Handlauf nach einem der vorherigen Ansprüche,
**dadurch gekennzeichnet,**
**dass** die LEDs auf Basisplatinen (13) angeordnet sind, die ihrerseits in Hinterschneidungen der Außenlängsnut (15) verankert sind.

6. Handlauf nach einem der vorherigen Ansprüche,
**dadurch gekennzeichnet,**
**dass** die Lichtquellen (14) von einer aus durchsichtigem oder durchscheinendem Material bestehenden in Längsrichtung verlaufenden profilierten Schutzleiste (16) überdeckt sind.

7. Handlauf nach Anspruch 3 und 6,
**dadurch gekennzeichnet,**
**dass** die Schutzleiste (16) die Außenlängsnut (15) überdeckt.

8. Handlauf nach Anspruch 6 oder 7,
**dadurch gekennzeichnet,**
**dass** die Schutzleiste (16) - im Profilquerschnitt gesehen - nach außen gewölbt ist.

9. Handlauf nach Anspruch 1 oder 2,
**dadurch gekennzeichnet,**
**dass** jede elektrische Lichtquelle (14) von jeweils einem zugeordneten Schutzelement aus durchsichtigem oder durchscheinendem Material überdeckt ist.

10. Handlauf nach Anspruch 9,
**dadurch gekennzeichnet,**
**dass** das Schutzelement nach außen gewölbt ist.

11. Handlauf nach einem der vorherigen Ansprüche,
**dadurch gekennzeichnet,**
**dass** an der Innenseite mindestens des einen Teilprofils (2, 3) eine Innenlängsnut (18) vorgesehen ist.

12. Handlauf nach einem der Ansprüche 3 bis 10 und 11,
**dadurch gekennzeichnet,**
**dass** sich die Innenlängsnut (18) an dem gleichen Teilprofil (3) befindet, an dem auch die Außenlängsnut (15) vorgesehen ist, und dass in der Innenlängsnut (18) mindestens ein Betriebsgerät (17) für die elektrischen Lichtquellen verankert ist.

13. Handlauf nach einem der vorherigen Ansprüche,
**dadurch gekennzeichnet,**
**dass** das Hohlprofil (1) mittels Rohrhülsen (5) an einer Wand (4) befestigbar ist, die zur Durchführung von elektrischen Stromversorgungs-Leitungen geeignet sind, und dass das Hohlprofil (1) an der Verbindungsstelle mit den Rohrhülsen (5) jeweils ein Durchführungsloch (9) für die elektrischen Stromversorgungs-Leitungen aufweist.

14. Handlauf nach einem der vorherigen Ansprüchen,
**dadurch gekennzeichnet,**
**dass** das Hohlprofil (1) - im Querschnitt gesehen - eine kreisrunde, ovale oder amöbenartige Außenform hat.

15. Handlauf nach einem der vorherigen Ansprüche,
**dadurch gekennzeichnet,**
**dass** mindestens eines der Teilprofile (2, 3), vorzugsweise aber alle Teilprofile, aus Kunststoff oder Metall bestehen.

16. Handlauf nach Anspruch 15,
**dadurch gekennzeichnet,**
**dass** der Kunststoff lichtdurchlässig ist, und dass die Lichtquellen (14) so angeordnet sind, dass sie ihr Licht in den Innenraum des Hohlprofils (1) abstrahlen.

## Claims

1. A handrail with electrical light sources located therein that is formed by a hollow profile (1) consisting of at least two section profiles (2, 3) which can be connected together,
wherein one connection between the section profiles (2, 3) is formed as a hinge (10), **characterised in that**
the other connection between the section profiles (2, 3) is formed as a snap connection (11, 12), wherein the snap connection (11, 12) consists of a spring (11) located on one of the section profiles (3) and a latching lug (12) located on the other section profile (2).

2. A handrail according to claim 1,
**characterised in that**
at least one of the connections between the section profiles (2, 3), preferably the snap connection, can only be undone with the aid of a special tool (19).

3. A handrail according to one of the previous claims, **characterised in that**
provided on the outside of at least the one section profile (3) there is an outer longitudinal groove (15) into which the electrical light sources (14) are inserted at intervals from each other.

4. A handrail according to one of the previous claims, **characterised in that**
the electrical light sources (14) are formed by LEDs.

5. A handrail according to one of the previous claims, **characterised in that**
the LEDs are arranged on base boards (13) which for their part are anchored in undercuts of the outer longitudinal groove (15).

6. A handrail according to one of the previous claims, **characterised in that**
the light sources (14) are covered by a profiled protective strip (16) consisting of transparent or translucent material and extending in the longitudinal direction.

7. A handrail according to claim 3 and 6, **characterised in that**
the protective strip (16) covers the outer longitudinal groove (15).

8. A handrail according to claim 6 or 7, **characterised in that**
the protective strip (16) - viewed in the profile cross section - is curved outwards.

9. A handrail according to claim 1 or 2, **characterised in that**
each electrical light source (14) is covered by in each case an associated protective element consisting of transparent or translucent material.

10. A handrail according to claim 9,
**characterised in that**
the protective element is curved outwards.

11. A handrail according to one of the previous claims, **characterised in that**
an inner longitudinal groove (18) is provided on the inside at least of the one section profile (2, 3).

12. A handrail according to one of claims 3 to 10 and 11, **characterised in that**
the inner longitudinal groove (18) is located on the same section profile (3) as the one on which the outer longitudinal groove (15) is also provided, and at least one operating device (17) for the electrical light sources is anchored in the inner longitudinal groove (18).

13. A handrail according to one of the previous claims, **characterised in that**
the hollow profile (1) can be secured to a wall (4) by means of tubular sleeves (5) which are suitable for guidance of electrical power-supply lines through them, and the hollow profile (1) has at the connection point with the tubular sleeves (5) in each case a through-hole (9) for the electrical power-supply lines.

14. A handrail according to one of the previous claims, **characterised in that**
the hollow profile (1) - viewed in cross section - has a circular, oval or amoeba-like outer form.

15. A handrail according to one of the previous claims, **characterised in that**
at least one of the section profiles (2, 3), preferably, however, all of the section profiles consist of plastics material or metal.

16. A handrail according to claim 15, **characterized in that** the plastics material is light-transmitting, and the light sources (14) are arranged in such a way that they radiate their light into the interior space of the hollow profile (1).

## Revendications

1. Main courante comprenant à l'intérieur des sources de lumière électriques,
qui est formée d'un profilé creux (1) constitué d'au moins deux profilés partiels (2, 3) pouvant être assemblés,
sachant qu'un système d'assemblage entre les deux profilés partiels (2, 3) est réalisé sous la forme d'une charnière (10),
**caractérisée en ce**
**que** l'autre système d'assemblage entre les profilés partiels (2, 3) est réalisé sous la forme d'un système d'assemblage à déclic (11, 12), sachant que le système d'assemblage à déclic (11, 12) est constitué d'un ressort (11) se trouvant au niveau de l'un des profilés partiels (3) et d'un ergot d'encliquetage (12) se trouvant sur l'autre profilé partiel (2).

2. Main courante selon la revendication 1,
**caractérisée en ce**
**qu'**au moins un des systèmes d'assemblage entre les profilés partiels (2, 3), de préférence le système d'assemblage par déclic, peut être retiré uniquement à l'aide d'un outil spécifique (19).

3. Main courante selon l'une quelconque des revendications précédentes,
**caractérisée en ce**
**qu'**est prévue, au niveau du côté extérieur au moins d'un profilé partiel (3), une rainure longitudinale extérieure (15), dans laquelle sont insérées à distance les unes des autres les sources de lumière (14) électriques.

4. Main courante selon l'une quelconque des revendications précédentes,
**caractérisée en ce que**
les sources de lumière (14) électriques sont formées par des LED.

5. Main courante selon l'une quelconque des revendications précédentes,
**caractérisée en ce**
**que** les LED sont disposées sur des platines de base (13), qui sont ancrées, pour leur part, dans des contre-dépouilles de la rainure longitudinale extérieure (15).

6. Main courante selon l'une quelconque des revendications précédentes,
**caractérisée en ce**
**que** les sources de lumière (14) sont recouvertes par une baguette de protection (16) profilée s'étendant dans la direction longitudinale et constituée d'un matériau transparent ou translucide.

7. Main courante selon la revendication 3 et 6,
**caractérisée en ce**
**que** la baguette de protection (16) recouvre la rainure longitudinale extérieure (15).

8. Main courante selon la revendication 6 ou 7,
**caractérisée en ce**
**que** la baguette de protection (16) est bombée vers l'extérieur vu dans la section transversale profilée.

9. Main courante selon la revendication 1 ou 2,
**caractérisée en ce**
**que** chaque source de lumière (14) électrique est recouverte de respectivement un élément de protection associé constitué d'un matériau transparent ou translucide.

10. Main courante selon la revendication 9,
**caractérisée en ce**
**que** l'élément de protection est bombé vers l'extérieur.

11. Main courante selon l'une quelconque des revendications précédentes,
**caractérisée en ce**
**qu'**une rainure longitudinale (18) intérieure est prévue au niveau du côté intérieur au moins de l'un des profilés partiels (2, 3).

12. Main courante selon l'une quelconque des revendications 3 à 10 et 11,
**caractérisée en ce**
**que** la rainure longitudinale intérieure (18) se trouve au niveau du profilé partiel (3), au niveau duquel est prévue également la rainure longitudinale extérieure (15), et en ce qu'au moins un appareil de service (17) pour les sources de lumière électriques est ancré dans la rainure longitudinale intérieure (18).

13. Main courante selon l'une quelconque des revendications précédentes,
**caractérisée en ce**
**que** le profilé creux (1) peut être fixé au niveau d'un mur (4) au moyen de manchons tubulaires (5), lesquels sont adaptés pour le passage de lignes électriques d'alimentation en courant, et en ce que le profilé creux (1) présente, au niveau de l'emplacement d'assemblage aux manchons tubulaires (5), respectivement un trou de passage (9) destiné aux lignes électriques d'alimentation en courant.

14. Main courante selon l'une quelconque des revendications précédentes,
**caractérisée en ce**
**que** le profilé creux (1) présente - vu dans la section transversale - une forme extérieure circulaire, ovale ou d'amibe.

15. Main courante selon l'une quelconque des revendications précédentes,
**caractérisée en ce**
**qu'**au moins un des profilés partiels (2, 3), de préférence toutefois tous les profilés partiels, sont constitués d'un plastique ou d'un métal.

16. Main courante selon la revendication 15,
**caractérisée en ce**
**que** le plastique laisse passer la lumière, et en ce que les sources de lumière (14) sont disposées de telle manière qu'elles émettent leur lumière dans l'espace intérieur du profilé creux (1).
